# EUROPÄISCHE PATENTSCHRIFT

(11) **EP 0 330 609 B1**
(45) Veröffentlichungstag und Bekanntmachung des Hinweises auf die Patenterteilung: **16.12.1992**
(21) Anmeldenummer: 89810099.5
(22) Anmeldetag: 06.02.1989
(51) Int. Cl.: B65B 23/12

(54) **Verfahren und Anlage zum Transport von Nahrungsmittelscheiben von einer Portioniereinrichtung zu einer Verpackungsmaschine**
Method and plant for transporting food-discs from a portioning device to a packaging machine
Procédé et installation pour le transport de produits alimentaires sous forme de disque à partir d'un dispositif pour préportionner vers une machine d'emballage

(30) Priorität: 25.02.1988 CH 708/88
(43) Veröffentlichungstag der Anmeldung: 30.08.1989
(73) Patentinhaber: SIG Schweizerische Industrie-Gesellschaft, 8212 Neuhausen am Rheinfall (CH)
(72) Erfinder: Fluck, René, CH-8226 Schleitheim (CH)
(74) Vertreter: Münch, Otto

(56) Entgegenhaltungen:
- GB-A- 2 124 197
- US-A- 4 545 179

## Beschreibung

Aus der US-PS 4,545,179 ist es bekannt, Biskuits vor dem Verpacken in abgezählte Gruppen aufzuteilen und die Länge der Gruppen zu messen. Zu lange oder zu kurze Gruppen werden ausgeschieden. Nach dem Verpacken werden noch die fertigen Packungen gewogen und untergewichtige Packungen ausgeschieden. Für die Einstellung der abzuzählenden Anzahl von Biskuits in einer Gruppe wird das Packungsgewicht über mehrere Packungen gemittelt. Damit lässt sich zwar das durchschnittliche Uebergewicht der in den Verkauf gelangenden Packungen gering halten, doch fällt ständig Ausschuss an, wobei vor allem die fertigen, untergewichtigen Packungen unangenehm sind. Diese Probleme werden verschärft, wenn das Gewicht der Biskuits relativ stark schwankt, was bei einzelnen Sorten nicht zu vermeiden ist.

Der vorliegenden Erfindung liegt die Aufgabe zugrunde, ein Verfahren und eine Anlage zum Transport von Nahrungsmittelscheiben von einer Portionier- zu einer Verpackungsmaschine wie z. B. aus der oben erwähnten US-A- 4 545 179 bekannt, derart auszubilden, dass Ausschuss, insbesondere bei der Verpackungsmaschine, vermieden werden kann. Diese Aufgabe wird durch die kennzeichnenden Merkmale der Ansprüche 1 und 3 gelöst. Ein erfindungsgemässer Behälter zur Verwendung in der Anlage ist im Anspruch 6 definiert.

Nachfolgend wird ein Ausführungsbeispiel der Erfindung anhand der Zeichnung erläutert. Darin zeigt:
Fig. 1 eine schematische Darstellung der Anlage,
Fig. 2 eine Umladeeinrichtung im Seitenriss,
Fig. 3 die Draufsicht auf die Umladeeinrichtung gemäss Fig. 2,
Fig. 4 und Fig. 5 zwei Varianten eines Behälters,
Fig. 6 und Fig. 7 zwei weitere Ausführungsformen eines Behälters,
Fig. 8 schematisch einen Längsschnitt durch eine Entladeeinrichtung, und
Fig. 9 einen Querschnitt durch die Einrichtung nach Fig. 8.

In Fig. 1 ist eine erfindungsgemässe Anlage schematisch dargestellt. Aus einem Durchlaufbackofen 1 werden mehrere Kolonnen von Biskuits 2 auf einem Förderband 3 einer Portioniereinrichtung 4 angeliefert. In dieser werden von jeder Kolonne jeweils eine einstellbare Anzahl von Biskuits 2 in umlaufenden, rohrförmigen Behältern 5 übereinander gestapelt. Die Anzahl der Biskuits 2 in den Stapeln 6 in den Behältern 5 ist dabei so eingestellt, dass der Stapel 6 etwas kürzer ist als die zur Verpackung vorgesehene Stapellänge und das vorgesehene Nettogewicht unterschreitet. Zweckmässig ist die Anzahl Biskuits 2 im Stapel 6 so eingestellt, dass etwa ein bis zwei Biskuits 2 zum vorgesehenen Nettogewicht und der vorgesehenen Verpackungslänge fehlen. Auf einem ersten Förderband 9 durchlaufen nun die Behälter 5 eine Längen-Prüfstation 10, in welcher die Länge des Stapels 6 gemessen wird, und eine Waage 11, auf welcher der Stapel 6 gewogen wird. Nach der Waage 11 wird die Kolonne der Behälter 5 auf zwei Transportwege 12, 13 mit je einem zugehörigen Förderband 14, 15 aufgeteilt. Auf dem ersten Transportweg 12 gelangen die Behälter 5 zwischen Führungsschienen 16 in eine Nachdosierstation 20, wo jeweils der vorderste Behälter 5 durch einen horizontal verschiebbaren Riegel 21 angehalten wird. Behälter 5 mit stark untergewichtigen, zu kurzen oder zu langen Stapeln 6 oder auch allfällige leere Behälter werden durch einen Stössel 17 vom Förderband 14 auf das Förderband 15 des zweiten Transportweges 13 geschoben. Der zweite Transportweg 13 führt zu einer Wartestation 22 mit einem zweiten, horizontal verschiebbaren Riegel 23. Die beiden Stationen 20, 22 liegen unmittelbar nebeneinander. Bei diesen Stationen 20, 22 ist eine Umladeeinrichtung 24 mit einer vertikal verfahrbaren Stange 25 angeordnet. Am unteren Ende der Stange 25 ist ein Saugteller 26 angebracht. Die Stange 25 kann horizontal zwischen den beiden Stationen 20, 22 hin und her verfahren werden. Zum Nachdosieren ergreift die Umladeeinrichtung 24 mit dem Saugteller 26 Biskuits 2 im Behälter 5 in der Wartestation 22 und füllt den Behälter 5 in der Nachdosierstation 20 damit auf, bis das vorgesehene Minimal-Nettogewicht erreicht ist. Die dazu nötige Anzahl Biskuits 2 wird mit der Waage 11 ermittelt und gespeichert, bis der betreffende Behälter 5 in die Nachdosierstation 20 gelangt. Sobald der Stapel 6 im Behälter 5 in der Nachdosierstation 20 komplettiert ist, wird der Riegel 21 zurückgefahren und der Behälter 5 gelangt auf dem ersten Transportweg 12 mittels des Förderbandes 14 zu einer Verpackungsmaschine 29. Dort wird der Stapel 6 aus dem Behälter 5 entnommen und verpackt. Die leeren Behälter 5 werden auf einem weiteren Förderband 30 zur Portioniereinrichtung 4 zurückbefördert, wo sie wieder gefüllt werden. Sobald der Behälter 5 in der Wartestation 22 leer ist, was am Vertikalhub der Stange 25 beim Ergreifen des letzten Biskuits 2 festgestellt werden kann, wird der Riegel 23 zurückgezogen. Der leere Behälter 5 gelangt dann auf dem zweiten Transportweg 13 mittels des Förderbandes 15 ebenfalls zum Förderband 30 und wird in die darauf transportierte Kolonne leerer Behälter 5 eingegliedert. Der Stössel 17 wird so gesteuert, dass vor der Wartestation 22 immer mindestens ein zumindest teilweise gefüllter Behälter 5 ansteht.

Durch die beschriebene Anlage wird erreicht, dass der Verpackungsmaschine 29 ausschliesslich Biskuitstapel 6 mit dem korrekten Minimalgewicht und einer Länge innerhalb der vorgesehenen Toleranzen zugeführt werden. Die Verpackungsmaschine 29 kann also optimal betrieben werden. Leertakte und Störungen wegen ungünstiger Stapellänge können vollständig vermieden werden. Zudem entfällt das Wiegen der fertigen Verpackungen und das Aussortieren und Entsorgen untergewichtiger Verpackungen. Die Biskuits für die Nachdosierung werden aus dem Hauptkreislauf abgezweigt. Es sind daher keine Extramengen für die Nachdosierungen aus einem andern Zufuhrstrom nötig.

Die in den Fig. 1 bis 3 dargestellten Behälter 5 sind kreiszylindrische, oben offene Rohre mit einem Flansch 7 am unteren Rand, auf welchem der Stapel 6 aufliegt. Durch eine zentrale untere Oeffnung 8 kann in der Portioniereinrichtung 4 ein Abholboden eingefahren werden, der beim Einfüllen des Stapels 6 schrittweise nach unten bewegt wird. In der Verpackungsmaschine 29 kann der Stapel 6 durch die Oeffnung 8 mit einem Stössel ausgestossen werden. Der Flansch 7 kann gemäss Fig. 4 Ausnehmungen 33 aufweisen. Statt des Flansches 7 können in die Wand des Behälters 5 Stifte 34 eingesetzt werden (Fig. 5). Die in den Figuren 1 bis 5 gezeigten Behälter 5 eignen sich zur Aufnahme runder Biskuits 2. Wenn die Biskuits hingegen rechteckig sind, müssen sie der Verpackungsmaschine 29 orientiert zugeführt werden. Dazu eignet sich die Ausbildung nach Fig. 6, wo am oberen Rand des Behälters 5′ eine Nut 35 eingeformt ist, die in einer Schiene 36 läuft. Es ist jedoch auch möglich, am Aussenumfang des Behälters 5˝ zwei parallele ebene Flächen 37 vorzusehen, die zwischen den Führungsschienen 16 geführt sind (Fig. 7).

Eine weitere Variante des Behälters 5′′′ ist in Fig. 8 dargestellt. Hier sind die Behälter 5′′′ kreiszylindrische, beidseitig voll offene Rohre, so dass die Stapel 6 in der Verpackungsmaschine 29 nach unten aus den Behältern 5′′′ entnommen werden können. Dazu werden die Behälter 5′′′ auf zwei seitlichen, horizontalen Schienen 41 unterstützt. Zwischen den Schienen 41 ist eine in Förderrichtung 42 nach unten geneigte Rampe 43 mit einem mittigen Längsschlitz angeordnet, auf welcher die Stapel 6 aufliegen. Durch den Längsschlitz der Rampe 43 ragen Finger 44, die in regelmässigen Abständen auf einer umlaufenden Kette 45 befestigt sind. Die Finger 44 überragen mit einer Nase 46 die Schienen 41 und schieben damit die Behälter 5′′′ in Förderrichtung. Die dabei nach unten aus den Behältern 5′′′ austretenden Stapel 6 werden ebenfalls durch die Finger 44 auf der Rampe 43 vorwärts geschoben. Zur Sicherung der Stapel 6 gegen Umkippen können weitere Führungsfinger 47 vorgesehen sein, die z.B. auf einer zweiten, synchron angetriebenen Kette 48 befestigt sind und durch einen separaten Längsschlitz in der Rampe 43 ragen. Wenn die Stapel 6 nach unten aus den Behältern 5′′′ ausgefahren sind, werden diese mittels eines Stössels seitlich auf das Förderband 30 geschoben.

Die in Fig. 8 gezeigte Anordnung eignet sich auch zum Einfüllen der Behälter 5′′′ in der Portioniereinrichtung 4, wobei dann jedoch die Rampe 43 entgegengesetzt geneigt ist. Besonders geeignet für das Einfüllen der Biskuits 2 in die Behälter 5, 5′, 5˝ und 5′′′ ist jedoch die in der nicht vorveröffentlichten CH-Patentanmeldung Nr. 4045/87 erläuterte Einrichtung.

## Patentansprüche

1. Verfahren zum Transport von Nahrungsmittelscheiben (2), insbesondere Biskuits, von einer Portioniereinrichtung (4) über eine Prüfstation (10,11) zu einer Verpackungsmaschine (29), dadurch gekennzeichnet, dass in der Portioniereinrichtung (4) in Behältern (5), die zwischen der Portioniereinrichtung (4) und der Verpackungsmaschine (29) umlaufen, stehende Stapel (6) von Scheiben (2) gebildet werden, die kürzer und leichter als die zu verpackenden Stapel (6) sind, dass die Stapel (6) in den Behältern (5) nach dem Prüfen in der Prüfstation (10,11) auf zwei Transportwege (12,13) aufgeteilt werden, dass die Stapel (6) in den Behältern (5) auf dem ersten Transportweg (12) in einer Nachdosierstation (20) vervollständigt, der Verpackungsmaschine (29) zugeführt und dort entleert werden, dass auf dem zweiten Transportweg (13) die Behälter (6) über eine Wartestation (22) geführt werden, wo ihr Inhalt entnommen und zum Vervollständigen der Stapel (6) in den Behältern (5) in der Nachdosierstation (20) verwendet wird, und dass die leeren Behälter (5) von der Verpackungsmaschine (29) und der Wartestation (22) zurück zur Portioniereinrichtung (4) transportiert werden.

2. Verfahren nach Anspruch 1, dadurch gekennzeichnet, dass in der Prüfstation (10,11) die Länge und/oder das Gewicht des Stapels (6) im Behälter (5) gemessen wird.

3. Anlage zur Durchführung des Verfahrens nach Anspruch 1, mit einer Portioniereinrichtung (4) zum Bilden von Stapeln (6) von Nahrungsmittelscheiben (2), einer Prüfstation (10,11), einer Verpackungsmaschine (29) sowie einer ersten Transporteinrichtung (9,12) zum Transportieren der Stapel (6) von der Portioniereinrichtung (4) zur Verpackungsmaschine (29), dadurch gekennzeichnet, dass die Anlage eine Vielzahl umlaufender Behälter (5) umfasst zum Transport der Stapel (6) von der Portioniereinrichtung (4) über die Prüfstation (10,11) und eine Nachdosierstation (20) zur Verpackungsmaschine (29), dass von der Prüfstation (10,11) ein zweiter Transportweg (13) auf einer zweiten Transporteinrichtung (15) abzweigt, der über eine Wartestellung (22) zu einer dritten Transporteinrichtung (30) zum Rücktransport der leeren Behälter (5) zur Portioniereinrichtung (4) führt, und dass eine Umladeeinrichtung (24) zum Vervollständigen der Stapel (6) in den Behältern (5) in der Nachdosierstation (20) mit Nahrungsmittelscheiben (2) aus Behältern (5) in der Wartestation (22) angeordnet ist.

4. Anlage nach Anspruch 3, dadurch gekennzeichnet, dass die erste Transporteinrichtung (14) in der Nachdosierstation (20) parallel neben der zweiten Transporteinrichtung (15) in der Wartestation (22) verläuft.

5. Anlage nach Anspruch 4, dadurch gekennzeichnet, dass die Umladeeinrichtung (24) einen Saugteller (26) umfasst zum Aufnehmen einer Nahrungsmittelscheibe (2) aus dem Behälter (5) in der Wartestation (22), und dass der Saugteller (26) vertikal beweglich und horizontal zwischen der Nachdosierstation (20) und der Wartestation (22) verschiebbar ist.

6. Anlage nach einem der Ansprüche 3 bis 5,dadurch gekennzeichnet, dass die Behälter (5) eine zylindrische Wand haben, beidseitig offen sind und auf einer Seite einen Anschlag (7,34) zum Tragen des Stapels (6) aufweisen.

7. Anlage nach Anspruch 6, dadurch gekennzeichnet, dass der Anschlag ein nach innen ragender Flansch (7) ist.

8. Anlage nach Anspruch 6, dadurch gekennzeichnet, dass sich der Anschlag (7,34) nur über einen Teil des Behälterumfangs erstreckt.

9. Anlage nach Anspruch 8, dadurch gekennzeichnet, dass der Anschlag durch in das Behälterinnere ragende Stifte (34) gebildet ist.

10. Anlage nach einem der Ansprüche 6 bis 9, dadurch gekennzeichnet, dass er auf mindestens einer Stirnseite eine quer zur Behälterlängsachse verlaufende Führungsnut (35) enthält, und dass die Innenwand des Behälters (5′) einen unrunden, insbesondere einen rechteckigen Querschnitt aufweist.

## Claims

1. A method for transporting food discs (2), more particularly biscuits, from a portioning device (4) via a testing station (10, 11) to a packaging machine (29), characterised in that in the portioning device (4) in receptacles (5), which circulate between the portioning device (4) and the packaging machine (29), upright stacks (6) of discs (2) are formed, which are shorter and lighter than the stacks (6) to be packaged, the stacks (6) in the receptacles (5) are divided after checking in the testing station (10, 11) into two transportation paths (12, 13), the stacks (6) in the receptacles (5) on the first transportation path (12) are completed in a secondary dosing station (20) and supplied to the packaging machine (29) where they are emptied, the receptacles (6) on the second transportation path (13) are guided through a waiting station, where the contents are removed and used for completing the stacks (6) in the receptacles (5) in the secondary dosing station (20), and the empty receptacles (5) are transported from the packaging machine (29) and the waiting station (22) back to the portioning device (4).

2. A method according to claim 1, characterised in that in the testing station (10, 11) the length and/or the weight of the stack (6) in the receptacle (5) is measured.

3. Plant for carrying out the method according to claim 1, comprising a portioning device (4) for forming stacks (6) of food discs (2), a testing station (10, 11), a packaging machine (29) and a first conveying device (9, 12) for transporting the stacks (6) from the portioning device (4) to the packaging machine (29), characterised in that the plant comprises a plurality of circulating receptacles (5) for transporting the stacks (6) from the portioning device (4) via the testing station (10, 11) and a secondary dosing station (20) to the packaging machine (29), a second transportation path (13) on a second conveying device (15) branches off from the testing station (10, 11) and leads via a waiting station (22) to a third conveying device (30) for returning the empty receptacles (5) to the portioning device (4), and a transfer device (24) is provided for completing the stacks (6) in the receptacles (5) in the secondary dosing station (20) with food discs (2) from receptacles (5) in the waiting station (22).

4. Plant according to claim 3, characterised in that the first conveying device (14) in the secondary dosing station (20) extends adjacent and parallel to the second conveying device (15) in the waiting station (22).

5. Plant according to claim 4, characterised in that the transfer device (24) comprises a suction disc (26) for receiving a food disc (2) from the receptacle (5) in the waiting station (22), and the suction disc (26) is vertically movable and horizontally displaceable between the secondary dosing station (20) and the waiting station (22).

6. Plant according to one of claims 3 to 5, characterised in that the receptacles (5) have a cylindrical wall, are open at both ends and at one end comprise an abutment (7, 34) for supporting the stack (6).

7. Plant according to claim 6, characterised in that the abutment is an inwardly projecting flange (7).

8. Plant according to claim 6, characterised in that the abutment (7, 34) extends over only part of the receptacle circumference.

9. Plant according to claim 8, characterised in that the abutment is formed by pins (34) projecting into the receptacle interior.

10. Plant according to one of claims 6 to 9, characterised in that [the receptacle (5)] comprises a guide groove (35) extending transverse to the longitudinal axis of the receptacle on at least one end face, and the inner wall of the receptacle (5′) has a non-circular, more particularly rectangular cross section.

## Revendications

1. Procédé pour le transport de produits alimentaires sous forme de disque (2), en particulier des biscuits, à partir d'un dispositif pour préportionner (4) via une station de contrôle (10, 11) vers une machine d'emballage (29), **caractérisé en ce que**:
des empilages verticaux (6) de disques (2) étant plus courts et plus légers que les empilages à emballer (6) sont formés dans le dispositif pour préportionner (4) dans des récipients (5) qui circulent entre le dispositif pour préportionner (4) et la machine d'emballage (29);
les empilages (6) dans les récipients (5) sont répartis, après le contrôle à la station de contrôle (10, 11), sur deux voies de transport (12, 13);
les empilages (6) dans les récipients (5) sur la première voie de transport (12) sont fournis, après avoir été complétés dans une station de dosage ultérieur (20), à la machine d'emballage (29) pour y être vidés;
les récipients (5) sont transportés sur la deuxième voie de transport (13) via une station d'attente (22) où leur contenu est retiré et utilisé pour compléter les empilages (6) dans les récipients (5) dans la station de dosage ultérieur (20), et les récipients vides (5) sont transportés de la machine d'emballage (29) et de la station d'attente (22) retour vers le dispositif pour préportionner (4).

2. Procédé suivant la revendication 1, **caractérisé en ce que** la longeur et/ou le poids de l'empilage (6) dans le récipient (5) est mesuré à la station de contrôle (10, 11).

3. Installation pour l'exécution du procédé suivant la revendication 1, comportant un dispositif pour préportionner (4) destiné à former des empilages (6) de produits alimentaires sous forme de disque (2), une station de contrôle (10, 11), une machine d'emballage (29) et un premier dispositif de transport (9, 12) pour transporter les empilages (6) à partir du dispositif pour préportionner (4) vers la machine d'emballage (29), **caractérisée en ce que**:
l'installation comporte une pluralité de récipients circulants (5) pour transporter les empilages (6) à partir du dispositif pour préportionner (4) via la station de contrôle (10, 11) et une station de dosage ultérieur (20) vers la machine d'emballage (29);
une deuxième voie de transport (13) bifurque à partir de la station de contrôle (10, 11) sur un deuxième dispositif de transport (15), menant via une station d'attente (22) vers un troisième dispositif de transport (30) déstiné à renvoyer les récipients (5) vers le dispositif pour préportionner (4), et un dispositif de transbordement (24) est disposé pour compléter les empilages (6) dans les récipients (5) dans la station de dosage ultérieur (20) avec des produits alimentaires sous forme de disque (2) à partir de récipients (5) dans la station d'attente (22).

4. Installation suivant la revendication 3, **caractérisée en ce que** le premier dispositif de transport (14) dans la station de dosage ultérieur (20) s'étend de manière parallèle à côté du deuxième dispositif de transport (15) dans la station d'attente (22).

5. Installation suivant la revendication 4, **caractérisée en ce** **que** le dispositif de transbordement (24) comporte un disque de succion (26) pour recevoir un produit alimentaire sous forme de disque (2) du récipient (5) dans la station d'attente (22), et le disque de succion (26) est verticalement mobile et horizontalement coulissant entre la station de dosage ultérieur (20) et la station d'attente (22).

6. Installation suivant une des revendications 3 à 5, **caractérisée en ce que** les récipients (5) ont une paroi cylindrique, sont ouverts des deux côtés et comportent sur un côté une butée (7, 34) pour porter l'empilage (6).

7. Installation suivant la revendication 6, **caractérisée en ce que** la butée est une bride (7) se dressant vers l'intérieur.

8. Installation suivant la revendication 6, **caractérisée en ce que** la butée (7, 34 ) s'étend seulement sur une partie de la circonférence du récipient.

9. Installation suivant la revendication 8, **caractérisée en ce que** la butée est formée par des boulons se dressant vers l'intérieur du récipient (34).

10. Installation suivant une des revendications 6 à 9, **caractérisée en ce** **que** le récipient (5) présente sur au moins un front une rainure de guidage (35) s'étendant de manière transversale par rapport à l'axe longitudinale du récipient, et la paroi intérieure du récipient (5′) a une section transversale non-ronde, plus particulièrement une section transversale rectangulaire.
